# EUROPÄISCHE PATENTSCHRIFT

(11) **EP 3 217 067 B1**
(45) Veröffentlichungstag und Bekanntmachung des Hinweises auf die Patenterteilung: **01.08.2018**
(21) Anmeldenummer: 16205636.0
(22) Anmeldetag: 21.12.2016
(51) Int. Cl.: F21S 2/00, F21S 8/02, F21V 15/01, F21V 21/02, F21V 21/34, F21V 15/015, F21V 17/16

(54) **LEUCHTENSYSTEM**
LIGHTING SYSTEM
SYSTÈME D'ÉCLAIRAGE

(30) Priorität: 07.03.2016 DE 102016104084
(43) Veröffentlichungstag der Anmeldung: 13.09.2017
(73) Patentinhaber: Insta GmbH, 58509 Lüdenscheid (DE)
(72) Erfinder: Höngen, Markus, 58553 Halver (DE); Wemper, Ralph, 58256 Ennepetal (DE); Matthäi, Detlef, 58706 Menden (DE); Link, Tobias, 66117 Saarbrücken (DE)

(56) Entgegenhaltungen:
- EP-A1- 1 293 724
- EP-A1- 2 966 348
- DE-A1-102011 051 038
- DE-U1- 20 319 586
- DE-U1-202008 004 535
- DE-U1-202013 102 263
- KR-A- 20110 020 358

## Beschreibung

Die vorliegende Erfindung geht von einem gemäß Oberbegriff des Hauptanspruches ausgebildeten Leuchtensystem aus.

Derartige Leuchtensysteme sind in der Regel zur variablen Festlegung von elektrischen Leuchten und/oder elektrischen Geräten/Leuchtenbetriebsgeräten vorgesehen. Oftmals besteht das Grundgehäuse eines solchen Leuchtensystems aus einem langgestreckten Profilstück, welches als Strangpressteil aus Aluminium gefertigt sein kann. Die Installation solcher Leuchtensysteme erfolgt oftmals innerhalb von Gebäuden, um besonders flexibel auf unterschiedliche Beleuchtungsanforderungen reagieren zu können. Die elektrischen Leuchten solcher Leuchtensysteme sind in der Regel für eine gezielte Ausleuchtung ihrer Umgebung beziehungsweise für eine Anleuchtung von direkt in ihrer Umgebung befindlicher Gegenstände, für eine Grundbeleuchtung und/oder für eine Ambientebeleuchtung vorgesehen. Oftmals sollen solche Leuchtensysteme auch mit elektrischen Geräten, wie Bewegungsmelder, Brandmelder, Lautsprecher, Access-Point und so weiter ausgerüstet werden. Häufig ist ein elektrisches Leuchtenbetriebsgerät notwendig, über welches der Anschluss an ein elektrisches Gebäudeinstallationssystem und über welches der Betrieb der zugeordneten elektrischen Leuchten erfolgt.

Ein dem Oberbegriff des Hauptanspruches entsprechendes Leuchtensystem ist durch die EP 2 966 348 A1 bekannt geworden. Dieses Leuchtensystem ist zur variablen Festlegung von zumindest einer elektrischen Leuchte an ein Grundgehäuse vorgesehenen. Das Grundgehäuse, welches durch ein einziges langgestrecktes Profilstück ausgeführt ist, weist einen U-förmigen Querschnitt auf, gebildet durch einen Basisschenkel und zwei Seitenschenkel, wobei innenseitig gegenüberliegend angeordnet in die beiden Seitenschenkel des Grundgehäuses mehrere Nutenpaare eingeformt sind, welche zur Festlegung zumindest einer elektrischen Leuchte dienen.

Zudem ist durch die DE 203 04 393 U1 ein Leuchtensystem bekannt geworden. Dieses Leuchtensystem ist in der Regel zur variablen Festlegung und Kontaktierung von elektrischen Leuchten vorgesehen. Zur Verbindung mit einem elektrischen Gebäudeinstallationssystem weist ein solches Leuchtensystem entsprechend ausgeführte Anschlussmittel beziehungsweise elektrische Leuchtenbetriebsgeräte auf. Das Grundgehäuse dieses Leuchtensystems ist als langgestrecktes Profilstück ausgeführt, welches im Querschnitt im Wesentlichen U-förmig ausgebildet ist. Zur variablen Kontaktierung beziehungsweise Festlegung von elektrischen Leuchten sind zwei Isolierkörper vorgesehen, in welchen elektrische Leiterschienen untergebracht sind. In der Regel bedeutet eine solche Ausgestaltung, dass die zum Einsetzen der elektrischen Leuchten vorgesehene Mundseite dieses, eine Stromschienenanordnung darstellenden Leuchtensystems optisch unschön in Erscheinung tritt, weil in der Regel nur die Kontaktfüße der zugeordneten elektrischen Leuchten von dem Profilstück aufgenommen werden. Zudem ist ein hoher Aufwand bezüglich der variablen Festlegung und Kontaktierung von elektrischen Leuchten und/oder elektrischen Leuchtenbetriebsgeräten notwendig, weil durchgehende Isolierkörper mit einer entsprechenden Anzahl durchgehender elektrischer Leiterschienen Verwendung finden. Ein derartig hoher Aufwand ist heutzutage oftmals nicht mehr akzeptabel.

Außerdem ist durch die EP 1 293 724 A1 ein Lichtkanalsystem bekannt geworden. Das Lichtkanalsystem weist ein Tragprofil auf, das dazu konfiguriert ist, Leuchtenmodule von der offenen Montageseite des "U" her aufzunehmen und durch eine Verrastung zu haltern. Zu diesem Zweck sind auf der Innenseite mehrere, in unterschiedlichen Tiefen angeordnete nutenartige Eingriffselemente vorhanden, die eine verrastende Halterung zugeordneter Leuchtenmodule in mehreren unterschiedlichen Einbautiefen ermöglichen. Das Tragprofil beziehungsweise Grundgehäuse weist einen zweiteiligen Aufbau auf, was entsprechend höhere Herstell- und Montagekosten verursacht.

Zudem ist durch die KR 2011 0020 358 A ein Leuchtensystem bekannt geworden, bei welchem das Grundgehäuse als langgestrecktes Profilstück ausgeführt ist und einen U-förmigen Querschnitt aufweist. Die anzubringende Leuchte und/oder das anzubringende Betriebsgerät müssen jedoch bei einer derartigen Ausführung aufwendig von einer der beiden Stirnseiten des Grundgehäuses in dessen Innenraum eingeschoben werden. Federnd ausgeführte Grundkörperbereiche sind weder an der Leuchte noch am Betriebsgerät vorgesehen.

Des Weiteren ist durch die DE 203 19 586 U1 eine Tragschiene für Leuchtenkörper bekannt geworden. Die Tragschiene ist als langgestrecktes Profilstück ausgeführt und weist einen U-förmigen Querschnitt auf. Die anzubringenden Geräte (Leuchten, Betriebsgeräte) werden bei einer derartigen Ausführung nicht im Innenraum der Tragschiene befestigt, sondern außenseitig an der Tragschiene festgelegt. Der Innenraum der Tragschiene ist lediglich für die Unterbringung von Stromleitungen vorgesehen.

Außerdem ist durch die DE 10 2011 051 038 A1 eine LED Beleuchtungsanordnung bekannt geworden. Das Grundgehäuse dieser Beleuchtungsanordnung ist als langgestrecktes Profilstück ausgeführt und weist einen U-förmigen Querschnitt auf. Die im Innenraum vorhandenen Befestigungselemente weisen eine komplexe, aufwendig herzustellende Gestaltung auf, sind somit nicht als einfach herzustellende Nuten ausgeführt. Zudem weisen sowohl das Leuchtengehäuse als auch das Gehäuse des Betriebsgerätes einer solchen Beleuchtungsanordnung einen mehrteiligen und somit aufwendig herzustellenden und zu montierenden Aufbau auf.

Zudem ist durch die DE 20 2013 102 263 U1 ein Alu-Profilschienen-System sowie Leuchte bekannt geworden. Ein solches Alu-Profilschienen-System sowie die zugehörigen Leuchte bestehen aus einer Vielzahl von Einzelteilen, die sowohl eine aufwendige Herstellung als auch eine aufwendige Montage bedingen, was erhebliche Kosten verursacht.

Des Weiteren ist durch die DE 20 2008 004 535 U1 ein Leuchtengehäuse zur Aufnahme mindestens einer Lichtquelle bekannt geworden. Dieses Leuchtengehäuse zur Aufnahme mindestens einer Lichtquelle weist einen länglichen, im Wesentlichen U-förmigen Profilkörper auf, dessen offene Längsseite eine Lichtaustrittsöffnung bildet. Die Lichtaustrittsöffnung ist verschlossen durch ein lichtdurchlässiges Lichtaustrittselement, welchem zwei an der Lichtaustrittsöffnung zugewandten Enden der Seitenwände des Profilkörpers angeordnete Klemmprofile zugeordnet sind. Die Klemmprofile sind dazu ausgebildet, das Lichtaustrittselement an dessen Längsseiten zu übergreifen und an dem Profilkörper zu sichern. Es sind Verbindungselemente zum Verbinden der Klemmprofile mit dem Profilkörper vorgesehen, welche von der Stirnseite des Profilkörpers her in diesen einführbar sind, um die Klemmprofile an dem Profilkörper zu fixieren. Weder für eine Leuchte noch für ein Betriebsgerät sind Grundkörper vorgesehen, die als langgestreckte Profilstücke ausgeführt sind.

Der vorliegenden Erfindung liegt deshalb die Aufgabe zugrunde, ein Leuchtensystem zu schaffen, welches auf besonders einfache Art und Weise mundseitig eine optisch ansprechende Erscheinung ermöglicht und welches zudem auf besonders einfache und kostengünstige Art und Weise eine variable Festlegung und Kontaktierung von elektrischen Leuchten und/oder elektrischen Geräten/Leuchtenbetriebsgeräten ermöglicht.

Diese Aufgabe wird durch die im Hauptanspruch angegebenen Merkmale gelöst.

Bei einem solchermaßen ausgebildeten Leuchtensystem ist besonders vorteilhaft, dass sowohl das Grundgehäuse als auch der erste Grundkörper des elektrischen Leuchtenbetriebsgerätes und der zweite Grundkörper der elektrischen Leuchten jeweils als langgestrecktes Profilstück ausgeführt ist. Dies hat den Vorteil, dass die zur Funktion notwendigen mechanischen Elemente einstückig auf besonders kostengünstige Art und Weise sowohl am Grundgehäuse als auch am ersten Grundkörper und am zweiten Grundkörper ausgebildet werden können. Insbesondere die zur Festlegung dienenden Nutenpaare des Grundkörpers und die damit zusammenwirkenden, federnd ausgeführten erste Grundkörperbereiche sowie zweite Grundkörperbereiche sind einstückig, besonders kostengünstig realisierbar.

Weitere vorteilhafte Ausgestaltungen des erfindungsgemäßen Gegenstandes sind in den Unteransprüchen angegeben. Anhand dreier Ausführungsbeispiele sei der erfindungsgemäße Gegenstand näher beschrieben, dabei zeigen:
- Fig. 1:: prinziphaft eine Explosionsdarstellung eines solchen Leuchtensystems;
- Fig. 2:: prinziphaft einen Vollschnitt eines gemäß erstem Ausführungsbeispiel ausgeführten Leuchtensystems;
- Fig.3:: prinziphaft einen Vollschnitt eines gemäß zweitem Ausführungsbeispiel ausgeführten Leuchtensystems;
- Fig.4:: prinziphaft einen Vollschnitt eines gemäß drittem Ausführungsbeispiel ausgeführten Leuchtensystems.

Wie aus den Zeichnungen hervorgeht, ist ein solches Leuchtensystem gemäß der drei vorliegenden Ausführungsbeispiele zur variablen Festlegung und Kontaktierung von drei (siehe Figur 1) Leuchten 1 sowie eines elektrischen Leuchtenbetriebsgerätes 2 vorgesehen. Das Leuchtensystem weist gemäß der drei vorliegenden Ausführungsbeispiele je ein Grundgehäuse 3 auf, welches als langgestrecktes Profilstück aus Aluminium als Strangpressteil hergestellt ist. Das Grundgehäuse 3 weist einen U-förmigen Querschnitt, gebildet durch einen Basisschenkel 4 und zwei Seitenschenkel 5, auf. Innenseitig, gegenüberliegend angeordnet, ist in die beiden Seitenschenkel 5 des Grundgehäuses 3 ein erstes Nutenpaar 6 eingeformt, wobei dieses erste Nutenpaar 6 zur Festlegung des elektrischen Leuchtenbetriebsgerätes 2 vorgesehen ist. Zudem sind drei zweite Nutenpaare 7, innenseitig gegenüberliegend angeordnet, welche in die beiden Seitenschenkel 5 des Grundgehäuses 3 eingeformt sind und welche zur variablen Festlegung der drei zugeordneten elektrischen Leuchten 1 dienen. Zugeordnete elektrische Leuchten 1 können somit variabel auf einfache Art und Weise hinsichtlich der Längserstreckung an unterschiedlichen Positionen an dem Grundgehäuse 3 angebracht werden. Aufgrund der drei zweiten Nutenpaare 7 können die elektrischen Leuchten 1 zudem variabel unterschiedlich tief im Grundgehäuse 3 angeordnet werden. Zudem ist innenseitig gegenüberliegend angeordnet in die beiden Seitenschenkel 5 des Grundgehäuses 3 ein drittes Nutenpaar 8 eingeformt, welches zur Aufnahme von Verbindungsstiften und/oder Verbindungsschrauben vorgesehen ist. Somit ist eine besonders formstabile Aneinanderreihung mehrerer, als Grundgehäuse 3 ausgeführter Profilstücke möglich. Durch die drei zweiten Nutenpaare 7 ist auch die Aufnahme eines - der Einfachheit halber nicht dargestellten - Blindstückes möglich, welches je nach Bedarf transluzent oder lichtdicht in unterschiedlichen Farbgestaltungen ausgeführt sein kann und somit für einen formschönen Abschluss der Mundseite des Grundgehäuses 3 da Sorge trägt, wo eine Bestückung mit Leuchten 1 nicht vorgesehen ist.

Wie des Weiteren aus den Figuren hervorgeht, weist das elektrische Leuchtenbetriebsgerät 2 einen ersten Grundkörper 9 auf, der als langgestrecktes Profilstück aus Aluminium als Strangpressteil hergestellt ist. Der erste Grundkörper 9 des elektrischen Leuchtenbetriebsgerätes 2 weist einen U-förmigen Querschnitt, gebildet durch einen ersten Basisschenkel 9a und zwei erste Seitenschenkel 9b, auf. Die beiden ersten Seitenschenkel 9b stellen die ersten Grundkörperbereiche des ersten Grundkörpers 9 dar und sind beim vorliegenden Ausführungsbeispiel eigenständig federnd ausgeführt. Mit ihren rastkantenartig ausgeführten freien Endbereichen 9c greifen die beiden ersten Seitenschenkel 9b zur Festlegung jeweils in eine Nut des ersten Nutenpaares 6 der beiden Seitenschenkel 5 des Grundgehäuses 3 ein. Clipsartig erfolgt somit auf besonders einfache Art und Weise die Festlegung des elektrischen Leuchtenbetriebsgerätes 2 innerhalb des Grundgehäuses 3. Durch die maßliche Abstimmung zwischen dem Leuchtenbetriebsgerät 2 und dem Grundgehäuse 3 mit einem entsprechenden Spiel ergibt sich ein besonders komfortables Handling bei der clipsartigen Festlegung. Wie des Weiteren aus den Figuren hervorgeht, ist der erste Basisschenkel 9a kühlkörperartig ausgeführt und zur Aufnahme der funktionsnotwendigen elektrischen/elektronischen Betriebsmittel B vorgesehen.

Wie insbesondere aus den Figuren 2 und 3 hervorgeht, weisen diese gemäß erstem und zweitem Ausführungsbeispiel ausgeführten elektrischen Leuchten 1 jeweils einen zweiten Grundkörper 10 auf, der als langgestrecktes Profilstück aus Aluminium als Strangpressteil hergestellt ist. Der zweite Grundkörper 10 jeder dieser elektrischen Leuchten 1 weist einen H-förmigen Querschnitt, gebildet durch einen zweiten Basisschenkel 10a und zwei zweite Seitenschenkel 10b auf. Die beiden zweiten Seitenschenkel 10b stellen einerseits die zweiten Grundkörperbereiche des zweiten Grundkörpers 10 dar und sind bei den beiden betreffenden Ausführungsbeispielen eigenständig federnd ausgeführt. Mit ihren rastkantenartig ausgeführten freien Endbereichen 10c greifen die beiden zweiten Seitenschenkel 10b zur Festlegung jeweils in eines der drei zweiten Nutenpaare 7 der beiden Seitenschenkel 5 des Grundgehäuses 3 ein. Der zweite Basisschenkel 10a ist als Kühlkörper für die daran festgelegte, mit mehreren LEDs 12 bestückte elektrische Leiterplatte 13 ausgeführt. Andererseits dienen die freien Endbereiche 10d der beiden zweiten Seitenschenkel 10b zur Festlegung einer Optikeinrichtung 11, welche beispielsweise als Lichtleiter, Streuscheibe, Kollimator, Reflektor und so weiter ausgeführt ist, beziehungsweise ausgeführt sein kann. Durch die maßliche Abstimmung zwischen den Leuchten 1 und dem Grundgehäuse 3 mit einem entsprechenden Spiel ergibt sich ein besonders komfortables Handling bei der clipsartigen Festlegung.

Wie insbesondere aus Figur 4 hervorgeht, weist diese gemäß drittem Ausführungsbeispiel ausgeführte elektrische Leuchte 1 einen zweiten Grundkörper 10 auf, der als langgestrecktes Profilstück aus Kunststoff als Strangpressteil hergestellt ist. Der zweite Grundkörper 10 dieser elektrischen Leuchte 1 weist einen kastenförmigen Querschnittsbereich 14 auf, dessen obere Kastenwand 14a einstückig mit einem Einschub 14b zur Aufnahme der mit mehreren LEDs 12 bestückten elektrischen Leiterplatte 13 versehen ist. Die untere Kastenwand 14c ist lichtdurchlässig ausgeführt und stellt einen Teil des Lichtauskoppelbereiches der elektrischen Leuchte 1 dar. An die beiden seitlichen Kastenwände 14d ist jeweils eine, den federnd ausgeführten zweiten Grundkörperbereich darstellende, eigenständig federnde Lasche 14e angeformt. Die beiden Laschen 14e greifen zur Festlegung mit ihren rastkantenartig ausgeführten freien Endbereichen 14f in eines der drei zweiten Nutenpaare 7 der beiden Seitenschenkel 5 des Grundgehäuses 3 ein. Die beiden seitlichen Kastenwände 14d sind ebenfalls lichtdurchlässig ausgeführt und stellen ebenfalls einen Teil des Lichtauskoppelbereiches der elektrischen Leuchte 1 dar. Die untere Kastenwand 14e und die beiden seitlichen Kastenwände 14d stellen somit einstückig eine Optikeinrichtung dar, die streuscheibenartig ausgeführt ist.

Clipsartig erfolgt somit auf besonders einfache Art und Weise die Festlegung der elektrischen Leuchten 1 innerhalb des Grundgehäuses 3. Dabei ist bedarfsgerecht sowohl eine variable Festlegung der elektrischen Leuchten 1 hinsichtlich der Längserstreckung des Grundgehäuses 3, als auch hinsichtlich dreier verschiedener Tiefenpositionen innerhalb des Grundgehäuses 3 möglich. Je nach Bedarf können die elektrischen Leuchten 1 innerhalb des Grundgehäuses 3 an drei unterschiedlichen Tiefenpositionen durch Verclipsen festgelegt werden, welche durch die drei zweiten Nutenpaare 7 definiert sind. Bei den drei vorliegenden Ausführungsbeispielen sind die drei dargestellten elektrischen Leuchten 1 jeweils an der mittleren Tiefenposition des Grundgehäuses 3 festgelegt, beziehungsweise verclipst, was dazu führt, dass die elektrischen Leuchten 1 mit ihren Lichtauskoppelbereichen quasi bündig mit dem freien Endbereich des Grundgehäuses 3 abschließen. Wird eine elektrische Leuchte 1 jedoch an der innersten Tiefenposition innerhalb des Grundgehäuses 3 festgelegt, beziehungsweise verclipst, führt das dazu, dass diese elektrische Leuchte 1 mit ihrem Lichtauskoppelbereich innerhalb des Grundgehäuses 3 zu liegen kommt. Wird die elektrische Leuchte 1 jedoch an der äußeren Tiefenposition innerhalb des Grundgehäuses 3 festgelegt, beziehungsweise verclipst, führt das dazu, dass diese elektrische Leuchte 1 mit ihrem Lichtauskoppelbereich ein Stück außerhalb des Grundgehäuses 3 zu liegen kommt. Es wird somit eine besonders variable Festlegung der elektrischen Leuchten 1, nämlich hinsichtlich der Längserstreckung und der Tiefenausdehnung des Grundgehäuses 3, ermöglicht, Hinsichtlich der Erfüllung unterschiedlicher Beleuchtungsanforderungen kann somit auf besonders einfache Art und Weise eine bedarfsgerechte Anpassung der Lichtabgabe vorgenommen werden.

Es ist somit ein Leuchtensystem geschaffen, welches auf besonders einfache Art und Weise mundseitig eine optisch ansprechende Erscheinung ermöglicht und welches zudem auf besonders einfache und kostengünstige Art und Weise eine variable Festlegung und Kontaktierung von elektrischen Leuchten 1 und/oder elektrischen Geräten/Leuchtenbetriebsgeräten 2 ermöglicht. Dabei ist besonders vorteilhaft, dass sowohl das Grundgehäuse 3 als auch der erste Grundkörper 9 des elektrischen Leuchtenbetriebsgerätes 2 und der zweite Grundkörper 10 der elektrischen Leuchten 1 jeweils als langgestrecktes Profilstück ausgeführt ist. Dies hat den Vorteil, dass die zur Funktion notwendigen mechanischen Elemente einstückig auf besonders kostengünstige Art und Weise sowohl am Grundgehäuse 3 als auch am ersten Grundkörper 9 und am zweiten Grundkörper 10 ausgebildet werden können. Insbesondere die zur Festlegung dienenden ersten und zweiten Nutenpaare 6, 7 des Grundkörpers 3 und die damit zusammenwirkenden, federnd ausgeführten ersten Grundkörperbereiche des Leuchtenbetriebsgerätes 2 sowie die zweiten Grundkörperbereiche der Leuchten 1 sind einstückig, besonders kostengünstig realisierbar. Durch die drei zweiten Nutenpaare 7 ist vorteilhafterweise auch die Aufnahme eines - der Einfachheit halber nicht dargestellten - Blindstückes möglich, welches je nach Bedarf transluzent oder lichtdicht in unterschiedlichen Farbgestaltungen ausgeführt sein kann und somit für einen formschönen Abschluss der Mundseite des Grundgehäuses 3 da Sorge trägt, wo eine Bestückung mit Leuchten 1 nicht vorgesehen ist.

### Bezugszeichenliste

- 1: Elektrische Leuchte
- 2: Elektrisches Leuchtenbetriebsgerät
- 3: Grundgehäuse
- 4: Basisschenkel
- 5: Seitenschenkel
- 6: Erstes Nutenpaar
- 7: Zweite Nutenpaare
- 8: Drittes Nutenpaar
- 9: Erster Grundkörper
- 9a: Erster Basisschenkel
- 9b: Erste Seitenschenkel
- 9c: Freie Endbereiche
- 10: Zweiter Grundkörper
- 10a: Zweiter Basisschenkel
- 10b: Zweite Seitenschenkel
- 10c: Freie Endbereiche
- 10d: Freie Endbereiche
- 11: Optikeinrichtung
- 12: LEDs
- 13: Elektrische Leiterplatte
- 14: Kastenförmiger Querschnittsbereich
- 14a: Obere Kastenwand
- 14b: Einschub
- 14c: Untere Kastenwand
- 14d: Seitliche Kastenwände
- 14e: Lasche
- 14f: Freie Endbereiche

- B: Betriebsmittel

## Patentansprüche

1. Leuchtensystem mit einem Grundgehäuse, an dem zumindest eine elektrische Leuchte (1) und zumindest ein elektrisches Leuchtenbetriebsgerät (2) angebracht ist, wobei das Grundgehäuse (3) durch ein langgestrecktes Profilstück ausgeführt ist und einen U-förmigen Querschnitt aufweist, gebildet durch einen Basisschenkel (4) und zwei Seitenschenkel (5), wobei innenseitig gegenüberliegend angeordnet in die beiden Seitenschenkel (5) des Grundgehäuses (3) zumindest ein erstes Nutenpaar (6) und zumindest ein zweites Nutenpaar (7) eingeformt ist, wobei das zumindest eine zweite Nutenpaar (7) zur Festlegung zumindest einer elektrischen Leuchte (1) vorgesehen ist, **dadurch gekennzeichnet, dass** das zumindest eine erste Nutenpaar (6) zur Festlegung zumindest eines elektrischen Leuchtenbetriebsgerätes (2) vorgesehen ist, und dass zumindest ein elektrisches Leuchtenbetriebsgerät (2) einen ersten Grundkörper (9) aufweist, der aus einem langgestreckten Profilstück besteht, und dass der erste Grundkörper (9) mit zumindest einem federnd ausgeführten ersten Grundkörperbereich zur Festlegung in das erste Nutenpaar (6) der beiden Seitenschenkel (5) des Grundgehäuses (3) eingreift, und dass zumindest eine elektrische Leuchte (1) einen zweiten Grundkörper (10) aufweist, der aus einem langgestreckten Profilstück besteht, und dass der zweite Grundkörper (10) mit zumindest einem federnd ausgeführten zweiten Grundkörperbereich zur Festlegung in zumindest ein zweites Nutenpaar (7) der beiden Seitenschenkel (5) des Grundgehäuses (3) eingreift.

2. Leuchtensystem nach Anspruch 1, **dadurch gekennzeichnet, dass** innenseitig gegenüberliegend angeordnet in die beiden Seitenschenkel (5) des Grundgehäuses (3) ein einziges erstes Nutenpaar (6) zur Festlegung von zumindest einem elektrischen Leuchtenbetriebsgerät (2) und drei zweite Nutenpaare (7) zur Festlegung von zumindest einer elektrischen Leuchte (1) eingeformt sind.

3. Leuchtensystem nach Anspruch 1 oder 2, **dadurch gekennzeichnet, dass** innenseitig gegenüberliegend angeordnet in die beiden Seitenschenkel (5) des Grundgehäuses (3) zumindest ein drittes Nutenpaar (8) zur Aufnahme von Verbindungsstiften und/oder Verbindungsschrauben eingeformt ist.

4. Leuchtensystem nach einem der Ansprüche 1 bis 3, **dadurch gekennzeichnet, dass** das Grundgehäuses (3) aus mehreren, aneinander gereihten Profilstücken besteht.

5. Leuchtensystem nach einem der Ansprüche 1 bis 4, **dadurch gekennzeichnet, dass** der erste Grundkörper (9) des elektrischen Leuchtenbetriebsgerätes (2) einen U-förmigen Querschnitt, gebildet durch einen ersten Basisschenkel (9a) und zwei erste Seitenschenkel (9b) aufweist.

6. Leuchtensystem nach einem der Ansprüche 1 bis 5, **dadurch gekennzeichnet, dass** der erste Grundkörper (9) aus mehreren aneinander gereihten Profilstücken besteht.

7. Leuchtensystem nach einem der Ansprüche 1 bis 6, **dadurch gekennzeichnet, dass** der zweite Grundkörper (10) der elektrischen Leuchte (1) einen H-förmigen Querschnitt, gebildet durch einen zweiten Basisschenkel (10a) und zwei zweite Seitenschenkel (10b) aufweist.

8. Leuchtensystem nach einem der Ansprüche 1 bis 7, **dadurch gekennzeichnet, dass** der zweite Grundkörper (10) der elektrischen Leuchte (1) einen kastenförmigen Querschnittsbereich (14) aufweist.

9. Leuchtensystem nach einem der Ansprüche 1 bis 8, **dadurch gekennzeichnet, dass** der zweite Grundkörper (10) aus mehreren aneinander gereihten Profilstücken besteht.

10. Leuchtensystem nach einem der Ansprüche 1 bis 9, **dadurch gekennzeichnet, dass** zumindest einem elektrisches Leuchtenbetriebsgerät (2) und/oder zumindest einer elektrischen Leuchte (1) ein Bewegungsmelder zugeordnet ist.

11. Leuchtensystem nach einem der Ansprüche 1 bis 10, **dadurch gekennzeichnet, dass** zumindest einem elektrisches Leuchtenbetriebsgerät (2) und/oder zumindest einer elektrischen Leuchte (1) ein Brandmelder zugeordnet ist.

12. Leuchtensystem nach einem der Ansprüche 1 bis 11, **dadurch gekennzeichnet, dass** zumindest einem elektrisches Leuchtenbetriebsgerät (2) und/oder zumindest einer elektrischen Leuchte (1) ein Lautsprecher zugeordnet ist.

13. Leuchtensystem nach einem der Ansprüche 1 bis 12, **dadurch gekennzeichnet, dass** zumindest einem elektrisches Leuchtenbetriebsgerät (2) und/oder zumindest einer elektrischen Leuchte (1) ein Access-Point zugeordnet ist.

14. Leuchtensystem nach einem der Ansprüche 1 bis 13, **dadurch gekennzeichnet, dass** zumindest eine elektrische Leuchte (1) als Flächenleuchte ausgeführt ist.

15. Leuchtensystem nach einem der Ansprüche 1 bis 14, **dadurch gekennzeichnet, dass** zumindest eine elektrische Leuchte (1) als Strahler ausgeführt ist.

16. Leuchtensystem nach einem der Ansprüche 1 bis 15, **dadurch gekennzeichnet, dass** zumindest eine elektrische Leuchte (1) als Rasterleuchte ausgeführt ist.

17. Leuchtensystem nach einem der Ansprüche 1 bis 16, **dadurch gekennzeichnet, dass** im Innenraum zumindest einer elektrischen Leuchte (1) zumindest eine mit mehreren LEDs (12) bestückte elektrische Leiterplatte (13) untergebracht ist.

18. Leuchtensystem nach einem der Ansprüche 1 bis 17, **dadurch gekennzeichnet, dass** das zumindest eine elektrische Leuchtenbetriebsgerät (2) zum Anschluss an ein Gebäudeinstallationssystem vorgesehen ist und die für den Betrieb der zumindest einen zugeordneten elektrischen Leuchte (1) notwendigen elektrischen/elektronischen Betriebsmittel (B) aufweist.

## Claims

1. Lighting system with a basic housing at which at least one electric luminaire (1) and at least one electric luminaire operating device (2) are fastened, wherein the basic housing (3) is designed as elongated U-profile, consisting of a basic flank (4) and two lateral flanks (5), wherein on the inside of the two lateral flanks (5) of the basic housing (3), facing each other, there is at least one first pair of grooves (6) and at least one second pair of grooves (7), wherein the at least one second pair of grooves (7) is provided to hold an electric luminaire (1), **characterized by the fact** that the at least one first pair of grooves (6) is provided to hold at least one electric luminaire operating device (2), and that at least one electric luminaire operating device (2) consists of a first basic frame (9) designed as elongated profile, and that the first basic frame (9) with at least one flexible first part is held in the first pair of grooves (6) of the two lateral flanks (5) of the basic housing (3), and that at least one electric luminaire (1) provides a second basic frame (10) consisting of an elongated profile, and that the second basic frame (10) with at least one flexible second part is held in at least one second pair of grooves (7) at the two lateral flanks (5) of the basic housing (3).

2. Luminaire system in accordance with Claim 1, **characterized by the fact** that on the inside of the two lateral flanks (5) of the basic housing (3), facing each other, there is one first pair of grooves (6) to hold at least one electric luminaire operating device (2) and three second pairs of grooves (7) to hold at least one electric luminaire (1).

3. Luminaire system in accordance with Claim 1 or 2, **characterized by the fact** that on the inside of the two lateral flanks (5) of the basic housing (3), facing each other, there is at least one third pair of grooves (8) to hold connection pins and/or connection screws.

4. Luminaire system in accordance with any of Claims 1 to 3, **characterized by the fact** that the basic housing (3) consists of several lined up profiles.

5. Luminaire system in accordance with any of Claims 1 to 4, **characterized by the fact** that the first basic frame (9) of the electric luminaire operating device (2) has a U-shaped section, formed by one first basic flank (9a) and two first lateral flanks (9b).

6. Luminaire system in accordance with any of Claims 1 to 5, **characterized by the fact** that the first basic frame (9) consists of several lined up profiles.

7. Luminaire system in accordance with any of Claims 1 to 6, **characterized by the fact** that the second basic frame (10) of the electric luminaire (1) has a H-shaped section, formed by a second basic flank (10a) and two second lateral flanks (10b).

8. Luminaire system in accordance with any of Claims 1 to 7, **characterized by the fact** that the second basic frame (10) of the electric luminaire (1) has a box-shaped section (14).

9. Luminaire system in accordance with any of Claims 1 to 8, **characterized by the fact** that the second basic frame (10) consists of several lined up profiles.

10. Luminaire system in accordance with any of Claims 1 to 9, **characterized by the fact** that a motion detector is assigned to at least one electric luminaire operating device (2) and/or at least one electric luminaire (1).

11. Luminaire system in accordance with any of Claims 1 to 10, **characterized by the fact** that a fire detector is assigned to at least one electric luminaire operation device (2) and/or at least one electric luminaire (1).

12. Luminaire system in accordance with any of Claims 1 to 11, **characterized by the fact** that a loudspeaker is assigned to at least one electric luminaire operation device (2) and/or at least one electric luminaire (1).

13. Luminaire system in accordance with any of Claims 1 to 12, **characterized by the fact** that an access point is assigned to at least one electric luminaire operation device (2) and/or at least one electric luminaire (1)

14. Luminaire system in accordance with any of Claims 1 to 13, **characterized by the fact** that at least one electric luminaire (1) is designed as panel luminaire.

15. Luminaire system in accordance with any of Claims 1 to 14, **characterized by the fact** that at least one electric luminaire (1) is designed as spot.

16. Luminaire system in accordance with any of Claims 1 to 15, **characterized by the fact** that at least one electric luminaire (1) is designed as louvre luminaire.

17. Luminaire system in accordance with any of Claims 1 to 16, **characterized by the fact** that in the interior of at least one electric luminaire (1) at least one electric PCB (13) equipped with several LEDs (12) is housed.

18. Luminaire system in accordance with any of Claims 1 to 17, **characterized by the fact** that the at least one electric luminaire operating device (2) is designed for connection to a building installation system and provides the electric/electronic equipment (B) for operation of the at least one assigned electric luminaire (1).

## Revendications

1. Système de luminaire comportant un boîtier de base auquel sont fixés au moins un luminaire électrique (1) et au moins un appareil de commande électrique de luminaire (2), le boîtier de base (3) étant réalisé en profilé étiré et présentant une section en U, formée par un côté de base (4) et deux côtés latéraux (5), au moins un premier couple de rainures (6) et au moins un second couple de rainures (7) étant moulés du côté intérieur face à face dans les deux côtés latéraux (5) du boîtier de base (3), l'au moins second couple de rainures (7) étant prévu pour la fixation d'au moins un luminaire électrique (1), **caractérisé en ce que** l'au moins premier couple de rainure (6) est prévu pour la fixation d'au moins un appareil de commande électrique de luminaire (2) et **en ce que** au moins un appareil de commande électrique de luminaire (2) présente un premier corps de base (9) constitué d'un profilé étiré, et **en ce que** le premier corps de base (9) prend par au moins une première zone faisant ressort pour la fixation dans le premier couple de rainures (6) des deux côtés latéraux (5) du boîtier de base (3), et **en ce que** au moins un luminaire électrique (1) présente un second corps de base (10) constitué d'un profilé étiré, et **en ce que** le second corps de base (10) prend par au moins une seconde zone faisant ressort pour la fixation dans au moins un second couple de rainures (7) des deux côtés latéraux (5) du boîtier de base (3).

2. Système de luminaire selon la revendication 1, **caractérisé en ce que** un seul premier couple de rainures (6) pour la fixation d'au moins un appareil de commande électrique de luminaire (2) et trois seconds couples de rainures (7) pour la fixation d'au moins un luminaire électrique (1) sont moulés du côté intérieur face à face dans les deux côtés latéraux (5) du boîtier de base (3).

3. Système de luminaire selon la revendication 1 ou 2, **caractérisé en ce que** au moins un troisième couple de rainures (8) destiné à accueillir des broches de liaison et/ou des vis de liaison est moulé du côté intérieur face à face dans les deux côtés latéraux (5) du boîtier de base (3).

4. Système de luminaire selon l'une des revendications 1 à 3, **caractérisé en ce que** le boîtier de base (3) est constitué de plusieurs morceaux de profilés juxtaposés.

5. Système de luminaire selon l'une des revendications 1 à 4, **caractérisé en ce que** le premier corps de base (9) de l'appareil de commande électrique de luminaire (2) présente une section en U, formée par un premier côté de base (9a) et deux premiers côtés latéraux (9b).

6. Système de luminaire selon l'une des revendications 1 à 5, **caractérisé en ce que** le premier corps de base (9) est constitué de plusieurs morceaux de profilés juxtaposés.

7. Système de luminaire selon l'une des revendications 1 à 6, **caractérisé en ce que** le second corps de base (10) du luminaire électrique (1) présente une section en H, formée par un deuxième côté de base (10a) et deux deuxièmes côtés latéraux (10b).

8. Système de luminaire selon l'une des revendications 1 à 7, **caractérisé en ce que** le second corps de base (10) du luminaire électrique (1) présente une section en forme de forme de caisson (14).

9. Système de luminaire selon l'une des revendications 1 à 8, **caractérisé en ce que** le second corps de base (10) est constitué de plusieurs morceaux de profilés juxtaposés.

10. Système de luminaire selon l'une des revendications 1 à 9, **caractérisé en ce que** un détecteur de mouvement est associé à au moins un appareil de commande électrique de luminaire (2) et/ou à au moins un luminaire électrique (1).

11. Système de luminaire selon l'une des revendications 1 à 10, **caractérisé en ce que** un détecteur d'incendie est associé à au moins un appareil de commande électrique de luminaire (2) et/ou à au moins un luminaire électrique (1).

12. Système de luminaire selon l'une des revendications 1 à 11, **caractérisé en ce que** un haut-parleur est associé à au moins un appareil de commande électrique de luminaire (2) et/ou à au moins un luminaire électrique (1).

13. Système de luminaire selon l'une des revendications 1 à 12, **caractérisé en ce que** un Access-Point est associé à au moins un appareil de commande électrique de luminaire (2) et/ou à au moins un luminaire électrique (1).

14. Système de luminaire selon l'une des revendications 1 à 13, **caractérisé en ce que** au moins un luminaire électrique (1) est réalisé sous forme de panneau lumineux.

15. Système de luminaire selon l'une des revendications 1 à 14, **caractérisé en ce que** au moins un luminaire électrique (1) est réalisé sous forme de projecteur.

16. Système de luminaire selon l'une des revendications 1 à 15, **caractérisé en ce que** au moins un luminaire électrique (1) est réalisé sous forme de luminaire à grille.

17. Système de luminaire selon l'une des revendications 1 à 16, **caractérisé en ce que** au moins une carte électrique à circuits imprimés (13) équipée de plusieurs LEDs (12) est logée à l'intérieur d'au moins un luminaire électrique (1).

18. Système de luminaire selon l'une des revendications 1 à 17, **caractérisé en ce que** l'au moins un appareil de commande électrique de luminaire (2) est prévu pour le raccordement à un système d'installation en bâtiment ou d'installation domotique et présente les équipements électriques/électroniques (B) nécessaires au fonctionnement de l'au moins un luminaire électrique (1) associé.
